# EUROPÄISCHE PATENTSCHRIFT

(11) **EP 0 082 536 B1**
(45) Veröffentlichungstag und Bekanntmachung des Hinweises auf die Patenterteilung: **30.11.1988**
(21) Anmeldenummer: 82111880.9
(22) Anmeldetag: 21.12.1982
(51) Int. Cl.: C10G 1/08

(54) **Verfahren zur kontinuierlichen Druckhydrierung von Kohle**
Process for the continuous pressure-hydrogenation of coal
Procédé pour l'hydrogénation sous pression en continu de charbons

(30) Priorität: 23.12.1981 DE 3150991
(43) Veröffentlichungstag der Anmeldung: 29.06.1983
(73) Patentinhaber: Imhausen-Chemie Gesellschaft mit beschränkter Haftung, D-7630 Lahr (DE); Salzgitter Industriebau Gesellschaft mit beschränkter Haftung, D-3320 Salzgitter 41 (DE)
(72) Erfinder: Imhausen, Karl-Heinz, Prof., Dr.Dr. h.c., verstorben (DE); Lang, Eugen, Dr., Dipl.-Chem, D-7630 Lahr (DE); Zink, Jürgen, Dipl.-Ing., deceased (DE); Schöffel, Friedrich, D-7630 Lahr (DE)
(74) Vertreter: Türk, Dietmar

(56) Entgegenhaltungen:
- DE-A- 2 728 537
- FR-A- 826 960
- FR-A- 839 663
- GB-A- 359 755
- GB-A- 891 868
- GB-A- 2 010 897
- US-A- 3 957 619
- US-A- 4 191 629

## Beschreibung

Die Erfindung betrifft ein Verfahren zur kontinuierlichen Hydrierung von Kohle, bei dem feingemahlene Kohle, suspendiert in Kohleöl zusammen mit einem üblichen Kohlehydrier-Katalysator bei erhöhter Temperatur und erhöhtem Druck in einem Rohrreaktor mit einem Verhältnis von Länge zu Durchmesser von mehr als 200 unter Einführung von Wasserstoff an mehreren Stellen längs des Rohrreaktors hydriert wird, wobei die Reaktionswärme über die Reaktorwand an ein äußeres Kühlmedium oder durch Einspeisung kalten Öls an mehreren Stellen des Rohrreaktors abgeführt wird, das aus dem Reaktor austretende Gemisch in einem Heißabscheider in eine Flüssigfraktion und eine Gasfraktion getrennt wird und die Produktfraktionen aufgearbeitet werden.

Die Hydrierung von Kohle und die Weiterverarbeitung der Hydrierprodukte zu Treibstoffen ist allgemein bekannt. (Vergleiche : W. Krönig : « Die katalytische Druckhydrierung von Kohlen, Teeren und Mineralölen » (1950) Springer-Verlag, Berlin). Hierbei wird im allgemeinen eine Kohlesuspension mit oder ohne Katalysator in stehenden Reaktoren bei Drucken von 200 bis 400 bar, in Ausnahmefällen bis zu 700 bar, hydriert. Um ein Absitzen von Kohlepartikeln sowie eine ausreichende Durchmischung der verhältnismäßig viskosen Kohlesuspension mit dem Hydrierwasserstoff zu gewährleisten, ist es erforderlich die Reaktoren mit größeren Mengen Kreisgas zu fahren. Außerdem ist die Einspeisung von Kaltgas zur Abführung der Reaktionswärme notwendig. Um einen vollständigen Kohleumsatz zu erreichen, ist es erforderlich, mehrere Reaktoren in einer sogenannten Kaskade nacheinander zu schalten. Die Verweilzeit ist relativ lang und beträgt im allgemeinen mehr als 30 min. Die großen Kreisgasmengen stellen einen bedeutenden Aufwand an Kompressionsenergie und Investitionen dar. Das Nutzvolumen der Reaktoren wird durch die großen Mengen Kreisgas, welche für jeden einzelnen Reaktor der Kaskade zur Verfügung gestellt werden müssen, stark beeinträchtigt, was eine Verringerung der ansonsten möglichen Raum/Zeit-Ausbeute zur Folge hat.

In der Literatur werden auch Rohrreaktoren für die Kohlehydrierung erwähnt (vergleiche FR-A 817 488 ; JP Kokai Tokkyo Koho 79.106 506).

Aus der FR-A-826960 ist ein Verfahren zur Druckhydrierung von Kohle bekannt, wobei die feingemahlene Kohle, die mit Öl und einem Katalysator angeteigt wird, bei einem Druck bis zu 1000 Atmosphären mit Wasserstoff in einem Röhrenofen hydriert wird. Der Wasserstoff kann an mehreren Stellen, entsprechend dem Verbrauch, eingeführt werden. Die Reaktionswärme wird über die Reaktorwand an ein äußeres Kühlmedium abgeführt.

In der FR-PS 817 488 werden keine genaueren Hinweise gegeben, unter welchen Bedingungen die Reaktion in einem Rohrreaktor durchgeführt werden sollte. Gemäß der japanischen Patentver- öffentlichung muß mit einem Rohrreaktor gearbeitet werden, der senkrecht aufsteigende und absteigende Rohrsegmente aufweist, wobei die aufsteigenden Rohrsegmente einen größeren Durchmesser haben als die absteigenden. Bei den angewandten Drucken liegen die Gase zu einem überwiegenden Anteil in der Gasphase vor, so daß es erforderlich ist, an den oberen Rohrkrümmungen Gasabscheider vorzusehen. Der eigentliche Reaktor wird mit einem zweiten Rohr umgeben, und durch den Zwischenraum wird Wasserstoffgas und gegebenenfalls Kohleöl oder Kohlesuspension geleitet, welche durch zahlreiche Bohrungen des inneren Rohres in das eigentliche Reaktionsrohr eindringen können. Deshalb kann das Temperaturprofil des Reaktors nicht in an sich gewünschten engen Bereichen kontrolliert werden. Die Reaktionswärme kann nicht über die Reaktorwand abgeführt werden, weshalb gemäß den Beispielen nur bei relativ niedrigen Temperaturen von 430 bis 460 °C hydriert werden kann, wobei es noch unbedingt erforderlich ist, kaltes Kohleöl bzw. kalte Kohlesuspension in die Reaktionsmasse einzuspeisen. Es ist aber erwünscht, höhere Temperaturen anzuwenden, da die Reaktionsgeschwindigkeit mit steigender Temperatur erheblich zunimmt.

Der vorliegenden Erfindung liegt die Aufgabe zugrunde, die Druckhydrierung von Kohle in einem rohrförmigen Reaktor unter solchen Bedingungen durchzuführen, daß die Reaktionszeit bzw. Verweilzeit möglichst kurz ist, die Bedingungen im Reaktionsgemisch in einfacher Weise und zuverlässig kontrolliert bzw. gesteuert werden können, und eine möglichst hohe Ölgewinnleistung erzielt wird. Es wurde gefunden, daß diese Aufgabe durch Anwendung der Kombination der nachfolgend genannten Maßnahmen in technisch relativ einfacher und gut reproduzierbarer Weise gelöst werden kann.

Gegenstand der Erfindung ist demgemäß ein Verfahren zur kontinuierlichen Hydrierung von Kohle, bei dem feingemahlene Kohle, suspendiert in Kohleöl zusammen mit einem üblichen Kohlehydrier-Katalysator bei erhöhter Temperatur und erhöhtem Druck in einem Rohrreaktor mit einem Verhältnis von Länge zu Durchmesser von mehr als 200 unter Einführung von Wasserstoff an mehreren Stellen längs des Rohrreaktors hydriert wird, wobei die Reaktionswärme über die Reaktorwand an ein äußeres Kühlmedium oder durch Einspeisung kalten Öls an mehreren Stellen des Rohrreaktors abgeführt wird, das aus dem Reaktor austretende Gemisch in einem Heißabscheider in eine Flüssigfraktion und eine Gasfraktion getrennt wird und die Produktfraktionen aufgearbeitet werden, gekennzeichnet durch die Kombination der folgenden Merkmale :
a) die Korngröße der eingesetzten Kohle beträgt maximal 500 µm,
b) der Wasserstoff wird an 2 bis 6 Stellen längs des Rohrreaktors in einer solchen Menge eingeführt, daß unter den Hydrierbedingungen mindestens 80 Gew.-% der eingeführten Wasserstoffmenge in der Suspension gelöst sind,
c) es wird ein Rohrreaktor mit einem Verhältnis von Länge zu Durchmesser von 1.100: 1 bis 10.000 : 1 verwendet und
d) die Hydrierung wird bei einer Temperatur von 480 bis 530 °C und einem Druck von 700 bis 1.500 bar durchgeführt.

Das erfindungsgemäße Verfahren ermöglicht es, Kohle der verschiedensten Inkohlungsgrade von der Braunkohle bis zu hochinkohlten Steinkohlen zu hydrieren. Letztere können nach den bekannten Verfahren nicht hydriert werden.

Die Kohle wird naß oder trocken unter Inertgas fein gemahlen, wobei der Körnungsgrad, wie gemäß dem Stand der Technik, einerseits durch die aufzuwendende Zerkleinerungsenergie, andererseits durch die größere Reaktionsfreudigkeit möglichst kleiner Partikel bestimmt wird. Im Hinblick auf die größere Reaktionsfreudigkeit wird eine Korngröße von maximal 300 wm, insbesondere von maximal 100 wm, bevorzugt. Der gemahlenen Kohle werden übliche Kohlehydrierkatalysatoren, im allgemeinen auf Eisenbasis, zugesetzt, und dieses Gemisch wird mit Kohleöl zu einer pumpfähigen Suspension verarbeitet. Als Kohleöl wird, gemäß dem Stand der Technik, aus dem Hydrierverfahren erhaltene Mittel- und Schweröl eingesetzt. Es ist aber auch der zumindest teilweise Einsatz anderer Öle denkbar. Das Verhältnis Feststoff zu Flüssigkeit wird dadurch bestimmt, daß das Gemisch unter den gegebenen Bedingungen pumpfähig sein muß. Erwünscht ist ein möglichst hoher Gehalt an Kohle. Ein Kohleanteil von 35 bis 60 Gew.%, bezogen auf das Gemisch aus Kohle und Öl, ist, wie gemäß dem Stand der Technik, zweckmäßig.

Als Katalysatoren werden die auf diesem Gebiet nach dem Stand der Technik verwendeten Katalysatoren eingesetzt (vergleiche Ullmanns Encyklopädie der technischen Chemie, Dritte Auflage, (1958) 10. Band, Seiten 498 bis 500).

Die Suspension wird mit geeigneten Pumpen bei Temperaturen zwischen 50 und 150 °C auf Reaktionsdruck gebracht und im Vorheizer auf Reaktionstemperatur erwärmt. Der Vorheizer kann gemäß dem Verfahren der Erfindung ein Rohr von gleichem oder ähnlichem Durchmesser sein, wie es für die Hydrierung eingesetzt wird. Das Erwärmen der Suspension erfolgt in an sich bekannter Weise.

Nach einer bevorzugten Ausführungsform, die insbesondere bei der Hydrierung von Steinkohle von Vorteil ist, kann man die Suspension bei einem Druck von maximal 25 bar, vorzugsweise maximal 20 bar, auf 300 bis 400 °C vorwärmen auf Hydrierdruck verdichten und dann auf die eigentliche Hydriertemperatur bringen. Unter Hydrierdruck und Hydriertemperatur werden die oben erwähnten Bereiche verstanden. Da die Suspension von Steinkohle in Öl bei ca. 300 °C ein Viskositätsmaximum besitzt, hat diese Arbeitsweise den Vorteil, daß die Vorheizung der Suspension auf Temperaturen oberhalb des Viskositätsmaximums unter niedrigem Druck in großvolumigen Behältern erfolgen kann, wodurch die Gefahr einer Verstopfung der ansonsten einzusetztenden Vorheizerrohre kleinen Querschnitts vermieden werden kann.

Ein wesentliches Merkmal des Verfahrens der Erfindung besteht darin, daß der Wasserstoff an mehreren Stellen längs des Rohrreaktors in einer solchen Menge eingeführt wird, daß unter Hydrierbedingungen mindestens 80 Gew.%, und bevorzugt mindestens 90 Gew.% in der Suspension gelöst sind. Grundsätzlich ist es erwünscht, so viel Wasserstoff wie möglich in der Suspension zu lösen, d. h. möglichst den gesamten eingespeisten Wasserstoff. Am Angang der Hydrierreaktion wird also möglichst viel Wasserstoff eingespeist, wobei jedoch die vorstehend definierten Bedingungen erfüllt werden müssen. Während der Hydrierreaktion wird Wasserstoff verbraucht. An mehreren Stellen längs des Rohrreaktors wird Wasserstoff nachgespeist entsprechend dem Verbrauch, wobei jedoch die eingespeiste Menge nur so groß sein darf, daß die vorstehend genannten Bedingungen erfüllt bleiben. Je höher der Hydrierdruck ist, desto mehr Wasserstoff kann zu Beginn der Hydrierreaktion und auch längs des rohrförmigen Reaktors eingespeist werden. Es sind also bei hohen Hydrierdrucken weniger Nachspeisestellen für den Wasserstoff erforderlich und zweckmäßig, als bei niedrigen Drucken. Bei Drucken im Bereich von mehr als 700 bar und bis zu etwa 1.200 bar reichen erfindungsgemäß maximal 6 Einspeisestellen aus. Bei höheren Drucken können entsprechend weniger Einspeisestellen vorgesehen werden, wobei z. B. bei Drucken im Bereich von etwa 1.500 bar maximal 4 oder sogar nur maximal 2 Einspeisestellen ausreichen.

Wie bereits oben ausgeführt, wird die Hydrierung bei einem Druck von mehr als 700 bar durchgeführt. Die obere Grenze für den Druck wird durch die Belastbarkeit des Materials des Rohrreaktors und der Zubehörteile sowie durch die Wirtschaftlichkeit (Kompressionskosten usw.) bestimmt. Der Hydrierdruck liegt vorzugsweise über 750 bar, besonders bevorzugt über 800 bar und insbesondere über 900 bar. Erfindungsgemäß liegt die obere Grenze bei 1.500 bar.

Die Temperatur liegt beim Verfahren gemäß der Erfindung, wie oben erwähnt, im Bereich von 480 bis 530 °C und damit erheblich höher als bei vergleichbaren Verfahren des Stands der Technik. Bevorzugt wird bei höheren Temperaturen gearbeitet, wenn auch bei höheren Drucken hydriert wird, da die Selektivität der Hydrierung bei hoher Temperatur erst durch die Anwendung hoher Drucke in die gewünschte Richtung, d. h. in Richtung hoher Öl- und Benzinselektivität gelenkt wird. Bevorzugt wird die Hydrierung bei einer Temperatur von über 490 °C durchgeführt. Die obere Temperaturgrenze hängt von der Beanspruchbarkeit des Materials ab. Erfindungsgemäß liegt sie deshalb bei 530 °C, bevorzugt bei etwa 510 °C. Die Anwendung hoher Drucke ist insbesondere deshalb von Vorteil, da mit steigender Reaktionstemperatur die Reaktionsgeschwindigkeit und somit auch die Raum/Zeit-Ausbeute erheblich zunimmt.

Das Verfahren gemäß der Erfindung wird in einem Rohrreaktor mit einem Verhältnis von Länge zu Durchmesser von 1100: 1 bis 10.000 : 1 durchgeführt. Der Vorteil eines solchen Rohrreaktors liegt u. a. in dem großen Verhältnis Fläche Reaktorwand zu Reaktorvolumen, wodurch eine besonders günstige Wärmeabfuhr gewährleistet ist. Darüber hinaus besteht die Möglichkeit, durch Verändern der Pumpenleistung und der Reaktorgesamtlänge die Produktionskapazität dem jeweiligen Bedarf anzupassen. Die absoluten Maße des Reaktors hängen naturgemäß vom gewünschten Durchsatz und der Belastbarkeit des Werkstoffes ab.

Die Hydrierreaktion ist stark exotherm. Zur Abführung der Wärme müssen deshalb bei den Verfahren des Stands der Technik große Mengen an kaltem Kreisgas in den Reaktor eingeführt werden. Bei den üblichen Autoklav-Reaktoren kann über die Reaktorwand praktisch keine Wärme abgeführt werden. Der erfindungsgemäß verwendete Rohrreaktor bietet demgegenüber den Vorteil eines großen Verhältnisses von Wandfläche zu Reaktorinhalt. Im allgemeinen ist es daher möglich, die gesamte Reaktionswärme über die Reaktorwandung an ein äußeres Kühlmedium abzuführen und gegebenenfalls zurückzugewinnen. Darüber hinaus ist es möglich, daß man Kohleöl, das eine Temperatur aufweist, die unter der Hydriertemperatur liegt, an einer oder mehreren Stellen längs des Rohrreaktors einspeist. Auf diese Weise läßt sich eine über das gesamte Reaktorvolumen besonders einheitliche Reaktionstemperatur in sehr einfacher Weise steuern. Ein Temperaturgefälle zwischen Reaktorwand und Reaktormitte, wie es bei den üblichen Autoklav-Reaktoren beobachtet wird, tritt nicht auf. Eine einheitliche Reaktionstemperatur bedingt eine höhere Selektivität. Bei gleicher Maximaltemperatur liegt der Temperaturmittelwert längs des Rohrreaktors höher als im Autoklav. Dies führt zu einer höheren Hydriergeschwindigkeit und zu einer größeren Ölgewinnleistung.

Das Verfahren gemäß der Erfindung ermöglicht es, die Hydrierung in sehr kurzer Zeit durchzuführen. Dies ist naturgemäß technisch vorteilhaft. Unter den Bedingungen der Erfindung kann man die Hydrierung während eines Zeitraumes von maximal 30 Minuten, vorzugsweise maximal 20 Minuten, besonders bevorzugt maximal 15 Minuten und sogar während weniger als 10 Minuten durchführen. Unter diesen Bedingungen wird eine bedeutend höhere Raum/Zeit-Ausbeute als bei den Verfahren des Stands der Technik erzielt. Darüber hinaus wird die Selektivität durch eine kürzere Verweilzeit positiv beeinflußt, d. h. höhere Ölgewinnleistung bei verringerter Gas- und Asphalten-Bildung. Im gleichen Sinn wirkt sich das im Vergleich zu den üblichen Autoklaven bei Einsatz eines Rohrreaktors äußerst enge Verweilzeitspektrum aus.

Die insgesamt einzuspeisende Menge Wasserstoff entspricht der für die Reaktion erforderlichen Menge, d. h. bis zu etwa 10 Gew.% Wasserstoff, bezogen auf den in der Kohle enthaltenen Kohlenstoff. Es ist also nicht erforderlich, einen großen Wasserstoffüberschuß im Kreis zu führen, wodurch einerseits Reaktorvolumen und andererseits Kompressions- und Heizenergie gespart wird.

Das aus dem Reaktor austretende Gemisch wird in einem Heißabscheider in eine Flüssigfraktion und eine Gasfraktion getrennt, und diese Produktfraktionen werden in an sich bekannter Weise aufgearbeitet. Hinsichtlich dieser Aufarbeitung wird auf den Stand der Technik verwiesen.

Nach einer besonders bevorzugten Ausführungsform des Verfahrens gemäß der Erfindung ist es jedoch möglich, daß man das den Rohrreaktor verlassende Reaktionsgemisch vor Eintritt in den Heißabscheider entspannt. Zweckmäßig wird auf einen Druck von mehr als 6 bar entspannt, da bei einer Entspannung auf noch niedrigere Drucke die Gefahr von Verkokungen eintreten kann.

Wesentliches Kriterium für den Druck im Heißabscheider ist die Temperatur des Heißabscheiders, die durch die nachfolgende Flashvakuumdestillation des Sumpfproduktes nach unten limitiert ist. Aufgrund dieser über 300 °C liegenden Grenztemperatur sollte der Druck im Heißabscheider mindestens über 6 bar, bevorzugt über 20 bar, besonders bevorzugt über 50 bar liegen, maximal jedoch bei 50 Prozent des Hydrierdruckes. Der Vorteil dieser Arbeitsweise liegt darin, daß die Entspannungsventile störfrei betrieben werden können und eine gegenüber dem Stand der Technik verbesserte einfache Produkttrennung von Hydrierrückstand und Wertprodukten erzielt werden kann. Zudem kann der Heißabscheider aufgrund der geringen Druckstufe wesentlich preisgünstiger hergestellt werden.

### Beispiel 1

203 kg/h Kohlesuspension, bestehend aus 100 kg/h getrockneter Steinkohle, 100 kg/h Kohleöl und 3 kg/h Eisenoxid-Katalysator (sogenannte Lux- oder Bayer-Masse) werden unter einem Druck von 710 bar einem Vorheizer zugeführt. Im Verlauf der Vorheizung werden die Kohlesuspension 2,2 kg/h Wasserstoff eingeleitet entsprechend etwa 35 Gew.% der insgesamt zur Hydrierung der Kohle benötigten Menge. Bei dem hier vorliegenden Wasserstoffpartialdruck von etwa 700 bar und bei einer Temperatur oberhalb von 400 °C sind etwa 80 % der eingeführten Wasserstoffmenge in der Kohlesuspension gelöst.

Im Vorheizer wird die Kohlesuspension auf 490 °C aufgeheizt und gelangt dann in einen Rohrreaktor mit einem Längen-Durchmesserverhältnis von Ud = 4.300 : 1. Durch den hohen Anfangswasserstoffverbrauch wird ein Großteil des gelösten Wasserstoffes sehr schnell verbraucht, so daß sich der gasförmig verbliebene Wasserstoff nach kurzer Verweilzeit ebenfalls im Hydriermedium löst.

Die Hydriergeschwindigkeit, die gleichzeitig ein Maß für den Wasserstoffverbrauch darstellt, läßt sich anhand des Temperaturverlaufes bestimmen.

Nach etwa 10 % der Reaktorlänge in Strömungsrichtung werden weitere 1,6 kg/h Wasserstoff in das Hydriermedium eingespeist, entsprechend etwa 25% der insgesamt zur Hydrierung der Kohle benötigten Menge.

Die Temperierung des Rohrreaktors im Bereich von 490 bis 500 °C erfolgt im vorliegenden Beispiel von außen mit Rauchgas.

An vier weiteren Stellen in Strömungsrichtung längs des Reaktors werden je 1,0 kg/h Wasserstoff eingespeist, entsprechend je etwa 15 % der insgesamt zur Hydrierung benötigten Menge.

Damit werden insgesamt etwa 120 % des benötigten Wasserstoffbedarfes eingesetzt.

Im letzten Teil des Rohrreaktors wird das Hydriergemisch auf 450 °C abgekühlt und dem Heißabscheider zugeleitet. Beim vorliegenden Beispiel beträgt der Reinkohledurchsatz 1,77 kg/l· h und die Ölgewinnleistung 1,25 kg/l· h. 97 Gew.% der eingesetzten Kohle werden umgewandelt. Die Produkte bestehen zu 68 Gew.% aus Benzin- und Mittelölfraktionen, zu etwa 20 Gew.% aus gasförmigen Kohlenwasserstoffen, zu 7,5 Gew.% aus Asphalten und Destillatschwerölen und zu 4,5 Gew.% aus Rückständen.

### Beispiel 2

203 kg/h Kohlesuspension, bestehend aus 100 kg/h getrockneter Steinkohle, 100 kg/h Kohleöl und 3 kg/h Katalysator wie in Beispiel 1, werden unter einem Druck von 1.200 bar einem Vorheizer zugeführt.

Im Verlauf der Vorheizung werden in die Kohlesuspension 2,8 kg/h Wasserstoff eingeleitet entsprechend etwa 45 Gew.% der insgesamt zur Hydrierung der Kohle benötigten Menge. Bei dem hier vorliegenden Wasserstoffpartialdruck von etwa 1.180 bar und einer Temperatur oberhalb von 400 °C ist der eingeleitete Wasserstoff in der Kohlesuspension gelöst. Im Vorheizer wird die Kohlesuspension auf 510 °C aufgeheizt und gelangt dann in einen Rohrreaktor mit einem Längen-Durchmesserverhältnis von L/d = 1.900 : 1.

Die Temperierung des Rohrreaktors im Bereich von 510 bis 520 °C erfolgt im vorliegenden Beispiel mit Rauchgas und durch dreimaliges Einspeisen von Kohleöl zur jeweiligen Abkühlung von 520 auf 510°C.

Die Hydriergeschwindigkeit, die gleichzeitig ein Maß für den Wasserstoffverbrauch darstellt, läßt sich anhand des Temperaturverlaufes bestimmen.

Nach etwa 15 % der Reaktorlänge werden weitere 2,2 kg/h Wasserstoff in das Hydriermedium eingespeist, entsprechend etwa 35 % der insgesamt zur Hydrierung der Kohle benötigten Menge.

An zwei weiteren Stellen in Strömungsrichtung längs des Reaktors werden je 1,4 kg/h Wasserstoff eingespeist, entsprechend je etwa 22 % der insgesamt zur Hydrierung benötigten Menge.

Damit werden insgesamt etwa 120 % des benötigten Wasserstoffbedarfes eingesetzt.

Im letzten Teil des Rohrreaktors wird das Hydriergemisch auf 450 °C abgekühlt und dem Heißabscheider zugeleitet.

Beim vorliegenden Beispiel beträgt der Reinkohledurchsatz 4,00 kg/1 - h und die Ölgewinnleistung 3,11 kg/l · h. 97 Gew.% der eingesetzten Kohle werden umgewandelt. Die Produkte bestehen zu 75 Gew.% aus Benzin- und Mittelölfraktionen, zu etwa 15 Gew.% aus gasförmigen Kohlenwasserstoffen, zu 6 Gew.% aus Asphalten und Destillatschwerölen und zu 4 Gew.% aus Rückständen.

## Patentansprüche

1. Verfahren zur kontinuierlichen Hydrierung von Kohle, bei dem feingemahlene Kohle, suspendiert in Kohleöl zusammen mit einem üblichen Kohlehydrier-Katalysator bei erhöhter Temperatur und erhöhtem Druck in einem Rohrreaktor mit einem Verhältnis von Länge zu Durchmesser von mehr als 200 unter Einführung von Wasserstoff an mehreren Stellen längs des Rohrreaktors hydriert wird, wobei die Reaktionswärme über die Reaktorwand an ein äußeres Kühlmedium oder durch Einspeisung kalten Öls an mehreren Stellen des Rohrreaktors abgeführt wird, das aus dem Reaktor austretende Gemisch in einem Heißabscheider in eine Flüssigfraktion und eine Gasfraktion getrennt wird und die Produktfraktionen aufgearbeitet werden, gekennzeichnet durch die Kombination der folgenden Merkmale :
a) die Korngröße der eingesetzten Kohle beträgt maximal 500 µm,
b) der Wasserstoff wird an 2 bis 6 Stellen längs des Rohrreaktors in einer solchen Menge eingeführt, daß unter den Hydrierbedingungen mindestens 80 Gew.-% der eingeführten Wasserstoffmenge in der Suspension gelöst sind,
c) es wird ein Rohrreaktor mit einem Verhältnis von Länge zu Durchmesser von 1100 : 1 bis 10 000 : 1 verwendet und
d) die Hydrierung wird bei einer Temperatur von 480 bis 530 °C und einem Druck von 700 bis 1500 bar durchgeführt.

2. Verfahren nach Anspruch 1, dadurch gekennzeichnet, daß man die Hydrierung während eines Zeitraums von maximal 30 Minuten, vorzugsweise maximal 20 Minuten, besonders bevorzugt maximal 15 Minuten durchführt.

3. Verfahren nach Anspruch 1 oder 2, dadurch gekennzeichnet, daß man eine solche Menge Wasserstoff einspeist, daß unter Hydrierbedingungen mindestens 90 Gew.% davon in der Suspension gelöst sind.

4. Verfahren nach einem oder mehreren der Ansprüche 1 bis 3, dadurch gekennzeichnet, daß man die Suspension bei einem Druck von maximal 25 bar, vorzugsweise maximal 20 bar, auf 300 bis 400 °C vorwärmt und dann die Suspension auf Hydrierdruck verdichtet und auf Hydriertemperatur bringt.

5. Verfahren nach einem oder mehreren der Ansprüche 1 bis 4, dadurch gekennzeichnet, daß man Kohleöl, das eine Temperatur aufweist, die. unter der Hydriertemperatur liegt, an einer oder mehreren Stellen längs des Rohrreaktors einspeist.

6. Verfahren nach einem der Ansprüche 1 bis 5, dadurch gekennzeichnet, daß man das den Rohrreaktor verlassende Reaktionsgemisch vor Eintritt in den Heißabscheider entspannt.

## Claims

1. Process for the continuous hydrogenation of coal, in which finely ground coal suspended in coal oil is hydrogenated in the presence of a conventional coal hydrogenating catalyst at elevated temperature and elevated pressure in a tubular reactor having a ratio of length to diameter of more than 200 with the introduction of hydrogen at several points along the tubular reactor, the heat of reaction being transferred to an external cooling medium via the wall of the reactor or removed by the introduction of cold oil at several points of the reactor, the mixture leaving the reactor is separated into a liquid fraction and a gas fraction in a hot separator and the product fractions are worked up, characterised by the combination of the following features :
a) the grain size of the coal put into the process is maximally 500 wm,
b) the hydrogen is introduced in such a quantity at 2 to 6 points along the reactor that at least 80 % by weight of the quantity of hydrogen introduced is dissolved in the suspension under the hydrogenation conditions,
c) a tubular reactor with a ratio of length to diameter of 1100 : 1 to 10000 : 1 is used and
d) hydrogenation is carried out at a temperature of 480 to 530 °C and a pressure of from 700 to 1500 bar.

2. Process according to claim 1, characterised in that hydrogenation is carried out over a period of not more that 30 minutes, preferably not more than 20 minutes, most preferably not more than 15 minutes.

3. Process according to claim 1 or 2, characterised in that hydrogen is introduced in such a quantityjhat at least 90 % thereof is dissolved in the suspension under the conditions of hydrogenation.

4. Process according to one or more of claims 1 to 3, characterised in that the suspension is preheated to a temperature of 300 to 400 °C under a pressure of maximally 25 bar, preferably not more than 20 bar, and the suspension is then compressed to the hydrogenation pressure and brought to the hydrogenation temperature.

5. Process according to one or more of claims 1 to 4, characterised in that coal oil which is at a temperature below the hydrogenation temperature is introduced at one or more points along the tubular reactor.

6. Process according to one of claims 1 to 5, characterised in that the pressure of the reaction mixture leaving the tubular reactor is released before the reaction mixture enters the hot separator.

## Revendications

1. Procédé pour l'hydrogénation continue de charbon, selon lequel du charbon finement broyé, en suspension dans de l'huile de charbon en même temps qu'un catalyseur classique d'hydrogénation de charbon, est hydrogéné à haute température et sous une haute pression dans un réacteur tubulaire ayant un rapport longueur/diamètre supérieur à 200 avec introduction d'hydrogène en plusieurs endroits le long du réacteur tubulaire, la chaleur de réaction étant éliminée par transmission à un agent extérieur de refroidissement par l'intermédiaire de la paroi du réacteur ou bien par injection d'huile froide en plusieurs endroits du réacteur tubulaire, le mélange sortant du réacteur étant séparé dans un séparateur à chaud en une fraction liquide et une fraction gazeuse et les fractions produites étant traitées, caractérisé par la combinaison des particularités suivantes :
a) la granulométrie du charbon introduit s'élève au maximum à 500 µm,
b) l'hydrogène est introduit en 2 à 6 endroits le long du réacteur tubulaire en quantité telle que, dans les conditions d'hydrogénation, au moins 80 % en poids de la quantité d'hydrogène introduit soient dissous dans ·la suspension,
c) on utilise un réacteur tubulaire ayant un rapport longueur/diamètre de 1100 : 1 à 10 000 : 1, et
d) l'hydrogénation est effectuée à une température de 480 à 530·°C et sous une pression de 700 à 1500 bars.

2. Procédé selon la revendication 1, caractérisé en ce qu'on effectue l'hydrogénation pendant une période de 30 minutes au maximum, de préférence de 20 minutes au maximum, et particulièrement avantageusement de 15 minutes au maximum.

3. Procédé selon une des revendications 1 ou 2, caractérisé en ce qu'on introduit une quantité d'hydrogène telle que, dans les conditions d'hydrogénation, au moins 90 % en poids de celle-ci soient dissous dans la suspension.

4. Procédé selon une ou plusieurs des revendications 1 à 3, caractérisé en ce qu'on préchauffe la suspension jusqu'à 300 à 400 °C sous une pression de 25 bars au maximum, de préférence de 20 bars au maximum, et ensuite on comprime la suspension à la pression d'hydrogénation et on la porte à la température d'hydrogénation.

5. Procédé selon une ou plusieurs des revendications 1 à 4, caractérisé en ce qu'on introduit en un ou plusieurs endroits le long du réacteur tubulaire de l'huile de charbon, qui a une température inférieure à la température d'hydrogénation.

6. Procédé selon une des revendications 1 à 5, caractérisé en ce qu'on détend le mélange de réaction sortant du réacteur tubulaire avant son introduction dans le séparateur à chaud.
